# EUROPÄISCHE PATENTANMELDUNG

(11) **EP 0 399 214 A1**
(43) Veröffentlichungstag der Anmeldung: **28.11.1990**
(21) Anmeldenummer: 90107487.2
(22) Anmeldetag: 19.04.1990
(51) Int. Cl.: F26B 17/00, F26B 3/16, F26B 11/22

(54) **Vorrichtung zum Trocknen von Schüttgut, insbesondere Rübenschnitzeln**

(30) Priorität: 21.04.1989 DE 3913126
(71) Anmelder: AKTIEN- ZUCKERFABRIK SCHÖPPENSTEDT, D-38170 Schöppenstedt (DE)
(72) Erfinder: Heyer, Heinz, Dipl.-Ing., D-3012 Langenhagen (DE)
(74) Vertreter: Junius, Walther, Dr.

(57) **Zusammenfassung**

Die Erfindung betrifft eine Vorrichtung zum Trocknen von Schüttgut, insbesondere Rübenschnitzeln, in einer von einem Trockenmedium durchströmten, mit einem Lochboden (2) als Auflagefläche für das Schüttgut versehenen Trockenkammer (1), in der eine Bewegungsvorrichtung für das Schüttgut angeordnet ist. Es ist die Aufgabe der vorliegenden Erfindung, mit einfachen Mitteln eine höchst einfach und sehr unkompliziert aufgebaute Vorrichtung zum Trocknen, insbesondere von Rübenschnitzeln, zu schaffen, die über lange Betriebsdauern zuverlässig arbeitet. Die Erfindung besteht darin, daß der Lochboden (2) aus Sieben besteht und fest in die Trockenkammer (1) eingebaut ist, daß die Bewegungsvorrichtung aus Mitnehmern (6) besteht, die dicht oberhalb des Siebbodens (2) parallel zu diesem bewegt werden, und daß unterhalb des Siebbodens (2) die Zuführung (19) und oberhalb des Siebbodens (2) die Abführung (20) des Trockenmediums angeordnet ist.

## Beschreibung

Die Erfindung betrifft eine Vorrichtung zum Trocknen von Schüttgut, insbesondere Rübenschnitzeln, in einer von einem Trockenmedium durchströmten, mit einem Lochboden als Auflagefläche für das Schüttgut versehenen Trockenkammer, in der eine Bewegungsvorrichtung für das Schüttgut angeordnet ist.

Derartige Trocknungsvorrichtungen sind in verschiedenen Ausführungsformen bekannt geworden. Bei der Trocknungsvorrichtung des DE-GM 1 666 714 ist der ringförmige Lochboden in eine Vielzahl von Segmenten aufgeteilt, die um radial angeordnete Achsen kippbar sind, um das Schüttgut während des Trocknens von einer Lochbodenetage zur nächst darunter liegenden weiterleiten zu können. Eine ähnliche Ausführungsform ist durch die US-PS 17 69 491 bekannt geworden, bei der die Lochbodenelemente klappbar unterhalb von Speichen eines Speichenrades angeordnet sind, wobei die Klappgelenke unterhalb der Speichen angeordnet sind. Das aus einem inneren und einem äußeren Ring gebildete Speichenrad dreht sich um eine vertikale Welle zusammen mit dem Lochboden.

Die Beschickung und Entleerung der einzelnen Lochbodenetagen erfolgt bei solchen Trocknern, wie die US-PS 864 186 zeigt, oftmals mit Förderschnecken.

Solche Förderschnecken sind auch bei der Trocknungsvorrichtung der DE-PS 33 37 945 angewendet, bei der jeweils mehrere Etagen von sich drehenden Lochplatten um einen axialen Schacht angeordnet und zu einer Trocknungseinheit zusammengefaßt sind. Im gleichen Gehäuse befinden sich mehrere solcher Trocknungseinheiten übereinander.

In der Praxis haben sich beim Trocknen von Rübenschnitzeln die sich drehenden Lochplatten nicht bewährt. Zum einen war die Beschickung und Entleerung dieser Lochplatten mittels Schneckenförderern nicht so problemlos, wie man sich dieses vorgestellt hatte, zum anderen setzten sich Rübenschnitzel zwischen sich drehende Teile, die nur einen relativ geringen Abstand voneinander hatten, und wurden dort zu einem zähklebrigen Brei, der den Gang der sich drehenden Teile so schwer machte, daß Motoren überlastet wurden und die Vorrichtung immer wieder zur Reinigung stillgelegt werden mußte, was zu unerwünschten Betriebsunterbre chungen führte. Auch die gelenkige Anbringung der Lochplattensegmente führte zu mechanischen Störungen. Dadurch konnten sich derartige Trockner im Betrieb nicht durchsetzen, obwohl sie gegenüber den in den Zuckerfabriken Verwendung findenden Bandtrocknern sowohl von der Raumbeanspruchung her als auch von der energetischen Seite her erhebliche Vorteile versprachen.

Die in den Zuckerfabriken Verwendung findenden Bandtrockner arbeiten mit Transportbändern, die mit einer Vielzahl von dicht nebeneinander liegenden Löchern versehen sind. Auf diese Transportbänder werden die Rübenschnitzel aufgegeben. Das zur Trocknung verwendete Trockenmedium, meist die heißen Abgabe von der Dampf- und Wärmeerzeugung dienenden Verbrennungsvorrichtungen, wird von oben her durch die Schicht der auf dem Lochband liegenden Schnitzel nach unten hin hindurchgedrückt, um gleichzeitig die Ränder des gelochten Förderbandes gegen Dichtungsleisten zu beiden Seiten des Förderbandtrumes zu drücken, damit nicht Trockenmedium seitlich des Förderbandtrumes entweichen kann. Auch diese Trockner haben ihre Probleme: In Bereichen zwischen den Löchern trocknet das Fördergut schlechter als in Bereichen über den Löchern. Das von oben durch die Schicht von Rübenschnitzeln geführte Trockenmedium drückt die Rübenschnitzel zusammen, so daß sich der Widerstand gegen das Hindurchgehen des Trockenmediums durch die Rübenschnitzel erhöht. In nicht unerheblicher Menge werden Fasern aus den Rübenschnitzeln durch die Löcher des Förderbandes nach unten hin aus dem Förderstrom der zu trocknenden Rübenschnitzel ausgetragen. Der Durchströmungswiderstand macht lange Förderwege erforderlich, wobei es noch vorteilhaft ist, wenn der Förderweg in mehrere Teilwege auf verschiedenen hintereinander angeordneten Förderbändern geteilt ist, damit die im Bereich zwischen Löchern liegenden, schlecht getrockneten Rübenschnitzeln auf dem nachfolgenden Förderband an Stellen zu liegen kommen, an denen sie besser getrocknet werden.

Die vorliegende Erfindung vermeidet die Nachteile des Standes der Technik. Es ist die Aufgabe der vorliegenden Erfindung, mit einfachen Mitteln eine höchst einfach und sehr unkompliziert aufgebaute Vorrichtung zum Trocknen, insbesondere von Rübenschnitzeln, zu schaffen, die über lange Betriebsdauern zuverlässig arbeitet.

Die Erfindung besteht darin, daß der Lochboden aus Sieben besteht und fest in die Trockenkammer eingebaut ist, daß die Bewegungsvorrichtung aus Mitnehmern besteht, die dicht oberhalb des Siebbodens parallel zu diesem bewegt werden, und daß unterhalb des Siebbodens die Zuführung und oberhalb des Siebbodens die Abführung des Trockenmediums angeordnet ist.

Diese Vorrichtung ist sehr einfach aufgebaut. Denn sie weist einen feststehenden Siebboden auf, der fest in der Trockenkammer montiert ist. Oberhalb des Siebbodens befindet sich ein Mitnehmer für das Trockengut, welcher das Trockengut über die Siebbodenfläche hinweg leitet. Da das Trockenmedium von unten her durch den Siebboden strömt, wird die Bewegung des Trockengutes erleichtert, gleichzeitig wird durch die Zuführung des Trockenmediums von unten her die Schicht des Trockengutes gelockert, so daß das Trockengut dem Trockenmedium nur einen geringen Widerstand entgegensetzt. Die Verwendung von Sieben erbringt eine sehr gleichmäßige Zuführung des Trockenmediums, so daß auf geringem Bauraum eine gegenüber dem Stand der Technik erheblich erhöhte Wirksamkeit erzielt wird. Auch kommen Verschmierungen der motorisch angetriebenen Mitnehmer durch zusammengepreßte Rübenschnitzel nicht mehr vor. So ist erreicht, daß die Vorrichtung über lange Betriebszeiten einwandfrei läuft, ohne daß Reinigungen notwendig sind.

Eine Ausführungsform dieser Vorrichtung kann mit einer vertikalen Welle als Bewegungsantrieb ausgestattet sein. Bei dieser Ausführungsform ist es zweckmäßig, wenn auf der vertikalen Welle ein aus zwei koaxial angeordneten Ringen, zwischen denen Speichen angeordnet sind und die genähert den gleichen Radius wie der Innen- und der Außenumfang des Siebbodens aufweisen, montiert ist, wenn die Unterkanten der koaxialen Ringe und der Speichen genähert in einer Ebene liegen, wenn die Speichen eine geringere Höhe als die Ringe aufweisen und wenn oberhalb des Speichenrades eine Füllvorrichtung in Form eines Bunkers vorgesehen ist, dessen (in Drehrichtung des Speichenrades gesehen) vordere Wand kürzer als die hintere ist, und wenn (in Drehrichtung des Speichenrades gesehen) hinter diesem Bunker eine Ausfallöffnung im Siebboden angeordnet ist, unter der sich ein Bunker für die Aufnahme des getrockneten Gutes befindet.

Diese sich durch einen sehr einfachen Aufbau auszeichnende Vorrichtung weist einen feststehenden Siebboden auf, der fest in dem die Trockenkammer bildenden Gefäß montiert ist. Oberhalb dieses ringförmigen Siebbodens befindet sich ein Speichenrad, dessen Ringe höher als die Speichen sind, so daß das zu trocknende Gut zwischen den beiden Ringen gehalten wird und nicht zwischen die Ringe und die feststehenden Wandungen gelangt, nicht in den motorischen Antrieb gelangt, nicht Antriebsriemen, Antriebsketten und sonstige Antriebselemente verschmiert. So ist erreicht, daß die Vorrichtung über lange Betriebszeiten einwandfrei läuft, und daß Reinigungen notwendig sind. Da nur ein einziges drehendes Teil vorhanden ist, nämlich das Speichenrad, ist der Aufbau sehr umkompliziert und einfach, die Vorrichtung daher sehr preiswert herstellbar und im Betrieb sehr zuverlässig.

Zweckmäßig ist es, wenn die Ringe etwa doppelt so hoch wie die Speichen sind. Hierdurch wird gewährleistet, daß die Räume zwischen den Speichen immer ausreichend mit zu trocknendem Gut gefüllt sind, daß das zu trocknende Gut in ausreichender Weise bewegt wird, und daß das zu trocknende Gut nicht außerhalb des Bereiches gelangen kann, der für dieses Gut vorgesehen ist.

Dieses Speichenrad kann über die Welle von einem Motor angetrieben sein. Dieses gewährleistet einen sehr einfachen Aufbau der Vorrichtung.

Eine andere Möglichkeit besteht darin, daß der äußere Ring von einem Motor angetrieben ist. Auch auf diese Weise läßt sich ein einfacher Antrieb konzipieren.

Eine Möglichkeit der Ausführung dieses Antriebes besteht darin, daß der äußere Ring ein Zahnrad trägt, in das ein vom Motor angetriebenes Ritzel eingreift. Eine andere Möglichkeit der Ausführung besteht darin, daß der äußere Ring eine Riemenscheibe oder einen Auflagerring für einen Riemen oder eine Kette trägt, die vom Motor angetrieben ist.

Da diese Vorrichtung sehr unkompliziert und einfach aufbaubar ist, kann es zweckmäßig sein, das Gefäß als Druckbehälter auszuführen, insbesondere es als Dampffaß auszubilden. Da die Trocknung mit Dampf sehr viel intensiver als die Trocknung mit Trockenluft ist, kann das Gefäß für den gleichen Durchsatz pro Zeitein heit sehr viel kleiner aufgebaut werden.

Zweckmäßig ist es, Schneckenförderer für die Beschikkung und Entleerung der Bunker vorzusehen. Diese Schneckenförderer fördern in die Bunker zuverlässig und problemlos. Die Probleme, die beim Stand der Technik beim Beschicken und Entleeren der sich drehenden Ringsiebböden auftraten, treten hier nicht auf.

Besonders sauber arbeitet diese Vorrichtung, wenn die Ringe des Speichenrades auf Gleitringen, vorzugsweise aus Kunststoff, laufen. Hierdurch wird erreicht, daß Rübenschnitzel nicht aus der für sie vorgesehenen Bahn austreten können.

Weiter ist es vorteilhaft, wenn der Beschickungsbunker mit einer höhenverstellbaren Klappe versehen ist, um die Schichthöhe des zu trocknenden Gutes auf gewünschte Werte einstellen zu können.

Vorteilhaft ist es weiterhin, wenn zumindest der eine der beiden Bunker im Gefäß angeordnet ist. Hierdurch wird Bauraum eingespart und insbesondere bei der Dampfbeschickung unter Druck ist diese Bauform besonders vorteilhaft.

Mit dieser Vorrichtung läßt sich eine so intensive Trocknung erreichen, daß es zweckmäßig ist, nur einen einzigen Siebboden im Gefäß anzuordnen. Ist das Trocknungsmedium durch diesen Siebboden und die auf ihm lagernde zu trocknende Masse hindurchgetreten, ist das Trocknungsmedium so mit Feuchtigkeit beladen, daß eine weitere Verwendung dieses feuchtigkeitsbeladenen Trocknungsmediums in einer weiteren Etage nicht zweckmäßig ist.

Aus Gründen der Raumersparnis kann es zweckmäßg sein, mehrere Gefäße übereinander turmförmig anzuordnen.

Die erfindungsgemäße Vorrichtung zum Trocknen von Schüttgut läßt sich aber auch anders gestalten: Eine andere Ausführungsform dieser Vorrichtung besteht darin, daß der Siebboden zumindest im wesentlichen rechteckig ist und die Mitnehmer, vorzugsweise von vertikal gestellter Plattenform, einer Bewegungsbahn parallel zu einer Kante des Rechteckes folgen, wobei die Mitnehmer vorzugsweise von Ketten gezogen sind, deren einer Trum parallel zur Siebene verläuft und wobei die Mitnehmer vorzugsweise auf Laufschienen laufen. Während bei der vorher erläuterten Ausführungsform der Erfindung die Rübenschnitzel im Kreis bewegt werden, laufen hier die Rübenschnitzel über eine mehrere geradlinige Bahnen. Dadurch wird eine besonders gleichmäßige Trockenwirkung erzielt. Auch hier sind die Vorteile einer erleichterten Bewegbarkeit der Rübenschnitzel durch das von unten her zugeführte Trocknungsmedium, kein Hindurchfallen von Rübenschnitzelfasern durch den Siebboden, die gute Trocknungswirkung durch das aufgelockerte Trockengut, und daher der geringe Trocknungsenergieaufwand und Bewegungsenergieaufwand, die langen Betriebsdauern zwischen zwei Reinigungen und die anderen Vorteile erhalten geblieben.

Auch hier ist es möglich, mehrere Trockenkammern übereinander anzuordnen und ein und denselben Antrieb zu benutzen, indem die beiden Trums eines endlosen Mitnehmerbandes über zwei übereinander angeordnete Siebflächen geführt werden.

Vorteilhaft ist es, wenn die Beschickungsvorrichtung und/oder die Entleerungsvorrichtung ein Schneckenförderer und/oder ein Bunker mit vorzugsweise einer am unteren Ende angeordneten Zuteilvorrichtung ist.

Als besonders vorteilhaft hat sich eine Ausführungsform erwiesen, bei der der Siebboden aus Drahtgeflecht oder Drahtgewebe gebildet ist, vorzugsweise einem gröberen, auf das ein feineres aufgelegt ist, wobei das gröbere vorzugsweise auf einer Stützkonstruktion aus vertikalen Blechen aufgeheftet ist und das feinere durch seitliche Schienen befestigt ist, die vorzugsweise die Laufschienen für die Mitnehmer sind. Hier übernimmt das gröbere Sieb eine Stützfunktion für das feinere Sieb. Durch die Verwendung eines sehr feinmaschigen Siebes wird eine sehr gleichmäßige Verteilung der Ströme des Trockenmediums erreicht.

Besonders vorteilhaft ist es ebenfalls, als Trockenmedium erhitzte Trockenluft oder überhitzten Dampf zu verwenden, da hierdurch getrocknete Rübenschnitzel erhalten werden, deren Fasergut für die menschliche Ernährung eingesetzt werden kann.

Das Wesen der Erfindung ist nachstehend anhand von in der Zeichnung schematisch dargestellten Ausführungsbeispielen näher erläutert. Es zeigen:
Fig. 1 einen Längsschnitt durch eine kreisförmig fördernde Vorrichtung,
Fig. 2 eine Ansicht des Speichenrades von oben,
Fig. 3 eine Ansicht der Siebplatte mit den Kunststofflagerringen,
Fig. 4 einen Querschnitt durch die Vorrichtung,
Fig. 5 eine Ansicht des Füllbunkers,
Fig. 6 die Vorrichtung mit Riemenantrieb,
Fig. 7 die Vorrichtung mit Zahnradantrieb,
Fig. 8 einen Längsschnitt durch eine andere Vorrichtung, deren Speichenrad am Ende einer nur oben gelagerten Welle angebracht ist,
Fig. 9 einen Schnitt durch eine geradlinig fördernde Vorrichtung,
Fig. 10 eine Ansicht von oben auf die Unterlage für den Siebboden,
Fig. 11 einen Schnitt durch das förderseitige Ende des Siebbodens,
Fig. 12 einen Schnitt durch einen Auflagepunkt des Siebbodens auf der Unterkonstruktion,
Fig. 13 einen Querschnitt durch die Vorrichtung der Figur 9,
Fig. 14 einen Längsschnitt durch eine in zwei Etagen arbeitende Vorrichtung mit geradlinigen Vorschub der Rübenschnitzel,
Fig. 15 einen Querschnitt durch diese Vorrichtung.

In dem feststehenden Druckgefäß 1 ist etwa mittig hori zontal ein ringförmiger Siebboden 2 fest eingebaut. Dieser Siebboden weist an seiner inneren Kante einen vertikalen Zylinder 3 auf, der fest mit ihm verbunden ist. Dieser Zylinder 3 trägt mittig eine Scheibe 4. Der Siebboden 2, der Zylinder 3 und die Scheibe 4 bilden eine Trennwand innerhalb des Druckgefäßes 1, die durchlässig lediglich im Bereich des Siebbodens 2 ist. Oberhalb des Siebbodens 2 ist ein Speichenrad 6 angeordnet, welches mit der Welle 7 fest verbunden ist oder um die Welle 7 (oder wenn diese feststehend ist) um die Achse 7 drehbar ist. Diese WElle 7 bzw. Achse 7 ist vertikal im Gefäß 1 eingebaut. Die Speichen 8 des Speichenrades 6 sind fest zwischen zwei Ringen 9,10 angeordnet. Der innere Ring 9 ist mittels einer Scheibe 11 oder weiterer Speichen mit der Welle 5 verbunden oder mit einer auf der Achse 5 laufenden Nabe verbunden. Die Ringe 9,10 des Speichenrades 6 sind höher als die Speichen 8, vorzugsweise doppelt so hoch, die Unterkanten der Speichen 8 und der Ringe 9,10 liegen zweckmäßigerweise in einer gemeinsamen Ebene. Unterhalb dieser Ringe 9, 10 befinden sich Gleitringe 12, auf denen die Ringe 9,10 aufliegen.

Beschickt wird diese Vorrichtung mittels einer Förderschnecke 13, die das zu trocknende Gut in einen innerhalb des Druckgefäßes 1 liegenden Bunker 14 fördert. Dieser Bunker wird zweckmäßigerweise in Form eines zumindest unten offenen Kastens gebaut, dessen Wände zweckmäßigerweise unterschiedliche Höhe aufweisen. Diejenige Wand, unter der das zu trocknende Gut aus dem Bunker in den Ringraum des Speichenrades hineinläuft, ist zweckmäßigerweise kürzer als die übrigen Wände, die Unterkante dieser Wand befindet sich aber immer unterhalb der Oberkante der Ringe 9,10 des Speichenrades 6. Zweckmäßigerweise ist hier eine verschiebbare oder verschwenkbare Klappe 15 vorgesehen, deren Unterkante den Materialstrom nach oben begrenzt. Mit Hilfe dieser Klappe 15 läßt sich die Höhe des in das Speichenrad 6 aufgegebenen Gutes bestimmen. Die gegenüberliegende Wand des Bunkers 14 wird zweckmäßigerweise bis dicht oberhalb der Speichen 8 heruntergezogen, insbesondere dann, wenn die Ausfallöffnung 16, durch die das getrocknete Gut in den Bunker 17 fällt, unmittelbar vor dieser Wand angeordnet ist. Diese Wand bewirkt an dieser Stelle, daß das getrocknete Material in die Ausfallöffnung 16 fällt und nicht von den Speichen des Speichenrades weiter gefördert wird.

Unterhalb der Ausfallöffnung 16 befindet sich der Bunker 17 für die Aufnahme des getrockneten Gutes, das mit der Förderschnecke 18 aus dem Druckgefäß 1 herausgefördert wird.

Dieses Druckgefäß weist zweckmäßigerweise im unteren Bereich einen Einlaß 19 und im oberen Bereich einen Auslaß 20 für das Trocknungsmedium auf.

Der Antrieb des Speichenrades 6 kann, wie Fig. 1 zeigt, über die Welle 5 erfolgen, die von dem Motor 21 angetrieben wird. Sie kann aber auch über einen Motor 22 erfolgen, der ein Ritzel 23 antreibt, das in einen Zahnkranz 24 eingreift, welcher am äußeren Ring 10 befestigt ist. Eine andere Möglichkeit des Antriebes ist der Antrieb über einen Riemen 25, welcher vom Motor 26 mittels der Riemenscheibe 27 angetrieben ist und den äußeren Ring 10 umschlingt und durch eine Ringscheibe 28 gehalten ist. Anstelle des Riemens 25 kann auch eine Kette Anwendung finden.

Diese Vorrichtung ist vornehmlich für einen kontinuierlichen Trockenbetrieb vorgesehen. Sie kann aber auch ebenso gut für einen diskontinuierlichen Betrieb dienen, wenn eine Charge von zu trocknendem Gut mittels des Speichenrades 6 stillgesetzt wird, dann der Einlaß für das Trocknungsmedium geöffnet wird, wonach eine Durchströmung des zu trocknenden Gutes so lange erfolgt, bis der gewünschte Trocknungsgrad erreicht ist und dann die Trocknungsmediumzufuhr abgeschaltet wird, worauf das Speichenrad wieder in Betrieb gesetzt wird, um das getrocknete Gut durch die Ausfallöffnung 16 in den Bunker 17 fallen zu lassen.

Im Ausführungsbeispiel der Fig. 8 ist das Speichenrad 6 am Ende der Welle 5, 7 angeordnet, die von oben her in das Gefäß 1 hineinragt. In diesem Ausführungsbeispiel ist der Motor 22 von Konsolen 29 getragen, welche das Lager 30 für die Welle 5, 7 zwischen sich einschließen. In diesem Falle ist das Gefäß 1 durch eine Trennwand 31 geteilt, welche das ringförmige Sieb 2 aufnimmt und die Ausfallöffnung 16 aufweist.

Derartige Gefäße können etagenweise übereinander aufgebaut sein. In diesem Fall ist es zweckmäßig, für sämtliche Gefäße eine gemeinsame Welle 5, 7 vorzusehen oder den Motor 22 im Inneren eines jeden Gefäßes unterzubringen. In diesem Fall besteht aber auch die Möglichkeit, den Antrieb über Riemen oder Ketten vorzunehmen, wobei jedes Speichenrad entweder einzeln angetrieben werden kann oder über eine allen Antrieben gemeinsame Welle.

Im Ausführungsbeispiel der Fig. 9 bis 15 ist ein rechteckiger Siebboden 32 in die Trockenkammer 33 eingebaut, der auf einem Stützgestell 34 ruht, welches aus Stegen 35, 36 aufgebaut ist. An den Seiten des Siebbodens 32 befinden sich Laufschienen 37 für Mitnehmer 38, die von beidseitig angeordneten Ketten 39 mitgenommen werden. Die Mitnehmer 38 bestehen aus vertikal gestellten Platten, Blechen oder Brettern, die dicht über dem Siebboden 32 geführt werden und die Rübenschnitzel 40 fördern. Die Ketten 39 sind über Überlenkräder 41 geführt, von denen eines motorisch angetrieben ist. Unterhalb des Siebbodens 32 befindet sich eine Zuführungskammer 42 für Heißluft oder Dampf mit einem Einlaßstutzen 43, oberhalb des Siebbodens 32 befindet sich eine Abführungskammer 44 mit einem Auslaßstutzen 45 für die Abführung des durch die Lage von Rübenschnitzeln 40 hindurchgetretenen Trockenmediums, Heißluft oder Dampf. Die Zuführung der Rübenschnitzel erfolgt über den Zuführungsbunker 46, der am unteren Ende einen verstellbaren Schieber 47 aufweist, der für die Einstellung der Höhe der mitgenommenen Rübenschnitzel 40 dient. Am Ende dieses Sieb bodens 32 befindet sich eine Wanne 48 für die Aufnahme der getrockneten Rübenschnitzel 40. In dieser Wanne befindet sich eine Förderschnecke 49 für das Austragen der getrockneten Rübenschnitzel 40.

Die Fig. 11 und 12 zeigen, wie der Siebboden 32 auf dem Stützgestell 34 befestigt ist, welches aus den Stegen 35, 36 besteht. Auf den Stegen 35, 36 ist ein Unterlagesieb 50 an den Heftstellen 51 aufgeheftet. Auf das grobmaschigere Unterlagesieb ist ein feinmaschiges Sieb 52 aufgelegt, welches am Ende der über den Siebboden 32 verlaufenden Förderbahn mittels einer Halterung 53 am winkelförmig ausgebildeten Steg 54 eingeklinkt ist und am aufgabeseitigen Ende durch eine Spannvorrichtung 55 gespannt ist. An beiden Seiten wird das feinmaschige Obersieb 52 durch die Laufschienen 37 festgelegt.

Im Ausführungsbeispiel der Fig. 14 und 15 ist der unterhalb des Siebbodens 32 verlaufende Untertrum 56 der die Mitnehmer 38 schleppenden Ketten 39 oberhalb eines weiteren Siebbodens 57 angeordnet. Hier werden die Rübenschnitzel nach der Aufgabe aus dem Aufgabebunker 46 über den Obertrum gefördert und fallen in den Zwischenbunker 58, von wo sie auf den unteren Siebboden 57 fallen und mittels der Mitnehmer 38 in Richtung auf den Austragebunker 59 gefördert werden. Der Einlaß des Trockenmediums erfolgt durch die Zuführungskammer 60. Das Trockenmedium gelangt nach dem Durchtritt durch den Siebboden 57 in eine Zwischenkammer 61 und nach dem Durchtritt durch den Siebboden 32 in die Austrittskammer 62.

Der Aufbau der Vorrichtung kann aber auch so erfolgen, daß für jeden Trum eine Zuführungskammer und eine Austrittskammer vorgesehen ist.

### Liste der Bezugszeichen:

1 Druckgefäß
2 Siebboden
3 Zylinder
4 Scheibe
5 Welle
6 Speichenrad
7 Welle
8 Speichen
9 innerer Ring
10 äußerer Ring
11 Scheibe
12 Gleitring
13 Förderschnecke
14 Bunker
15 Klappe
16 Ausfallöffnung
17 Bunker
18 Förderschnecke
19 Einlaß
20 Aus laß
21 Motor
22 Motor
23 Ritzel
24 Zahnkranz
25 Riemen
26 Motor
27 Riemenscheibe
28 Ringscheibe
29 Konsole
30 Lager
31 Trennwand
32 Siebboden
33 Trockenkammer
34 Stützgestell
35 Steg
36 Steg
37 Laufschienen
38 Mitnehmer
39 Ketten
40 Rübenschnitzel
41 Umlenkrad
42 Zuführungskammer
43 Einlaßstutzen
44 Abführungskammer
45 Auslaßstutzen
46 Zuführungsbunker
47 Schieber
48 Wanne
49 Förderschnecke
50 Unterlagesieb
51 Heftstelle
52 Sieb
53 Halterung
54 Steg
55 Spannvorrichtung
56 Untertrum
57 Siebboden
58 Zwischenbunker
59 Austragebunker
60 Zuführungskammer
61 Zwischenkammer
62 Austrittskammer

## Patentansprüche

1. Vorrichtung zum Trocknen von Schüttgut, insbesondere Rübenschnitzeln,
in einer von einem Trockenmedium durchströmten, mit einem Lochboden als Auflager für das Schüttgut versehenen Trockenkammer, in der eine Bewegungsvorrichtung für das Schüttgut angeordnet ist, dadurch gekennzeichnet,
daß der Lochboden aus Sieben (2, 52, 57) besteht und fest in die Trockenkammer (33) eingebaut ist, daß die Bewegungsvorrichtung aus Mitnehmern (8, 38) besteht, die oberhalb des Siebbodens (2,32,57) parallel zu diesem bewegt werden,
und daß unterhalb des Siebbodens (2,32,57) die Zuführungskammer (52) für die Zuführung des Trockenmediums und oberhalb des Siebbodens (2, 32, 57) die Abführungskammer (44) für die Abführung des Trockenmediums angeordnet ist.

2. Vorrichtung nach Anspruch 1, mit einer vertikalen Welle als Bewegungsantrieb, dadurch gekennzeichnet,
daß auf der vertikalen Welle (5) ein aus zwei koaxial angeordneten Ringen (9,10), zwischen denen Speichen (8) angeordnet sind und die genähert den gleichen Radius wie der Innen- und der Außenumfang des Siebbodens (2) aufweisen, montiert ist, daß die Unterkanten der koaxialen Ringe (9,10) und der Speichen (8) genähert in einer Ebene liegen,
daß die Speichen (8) eine geringere Höhe als die Ringe (9,10) aufweisen,
daß oberhalb des Speichenrades (6) eine Füllvorrichtung in Form eines Bunkers (14) vorgesehen ist, dessen (in Drehrichtung des Speichenrades (6) gesehen) vordere Wand kürzer als die hintere ist,
und daß (in Drehrichtung des Speichenrades gesehen) hinter diesem Bunker (14) eine Ausfallöffnung (16) im Siebboden (2) angeordnet ist, unter der sich ein Bunker (17) für die Aufnahme des getrockneten Gutes befindet.

3. Vorrichtung nach Anspruch 1 und 2, dadurch gekennzeichnet,
daß die Welle (5) von einem Motor (21) angetrieben ist,
oder daß
der äußere Ring (10) von einem Motor (22,26) angetrieben ist, wobei vorzugsweise der äußere Ring (10) des Speichenrades (6) einen Zahnkranz (24) trägt, in das ein vom Motor (22) angetriebenes Ritzel (23) eingreift,
oder daß der äußere Ring (10) des Speichenrades (6) eine Riemenscheibe oder einen Auflagering (28) für einen Riemen (25) oder eine Kette trägt, die vom Motor (26) angetrieben ist.

4. Vorrichtung nach Anspruch 1 und 2, dadurch gekennzeichnet,
daß die Ringe (9,10) des Speichenrades (6) etwa doppelt so hoch wie die Speichen (8) sind,
und/oder
daß die Ringe (9,10) des Speichenrades (6) auf Gleitringen (12), vorzugsweise aus Kunststoff, laufen.

5. Vorrichtung nach Anspruch 1, dadurch gekennzeichnet,
daß das Gefäß (1) als Druckbehälter, insbesondere als Dampffaß ausgebildet ist.

6. Vorrichtung nach Anspruch 1, dadurch gekennzeichnet,
daß der Beschickungsbunker (14) mit einer höhenverstellbaren Klappe (15) versehen ist.

7. Vorrichtung nach Anspruch 1, dadurch gekennzeichnet,
daß mehrere Trockenkammern übereinander angeordnet sind und ein und denselben Antrieb aufweisen, indem die Antriebswelle sich durch diese Trockenkammern erstreckt und auf ihr mehrere Speichenräder befestigt sind oder mehrere Außenringe der Antriebswelle zugeordnet sind oder bei einem Kettenantrieb jeder Trum einer Trockenkammer zugeordnet ist.

8. Vorrichtung nach Anspruch 1, dadurch gekennzeichnet,
daß der Siebboden (57) rechteckig ist und die Mitnehmer vorzugsweise von vertikal gestellter Plattenform einer Bewegungsbahn parallel zu einer Kante des Rechteckes folgen,
wobei die Mitnehmer (38) vorzugsweise von Ketten (39) gezogen sind, deren einer Trum parallel zur Ebene des Siebbodens (57) verläuft, und wobei die Mitnehmer (38) vorzugsweise auf Laufschienen (37) laufen.

9. Vorrichtung nach Anspruch 1, dadurch gekennzeichnet,
daß die Beschickungsvorrichtung (46) und/oder die Entleerungsvorrichtung (59) ein Schneckenförderer (49) oder ein Bunker mit vorzugsweise einer am unteren Ende angeordneten Zuteilvorrichtung (47) ist.

10. Vorrichtung nach Anspruch 1, dadurch gekennzeichnet,
daß der Siebboden (32, 57) aus Drahtgeflecht oder Drahtgewebe gebildet ist,
vorzugsweise aus einem gröberen, auf das ein feineres aufgelegt ist,
wobei das gröbere vorzugsweise auf einer Stützkonstruktion (34) aus vertikalen Blechen aufgeheftet ist und das feinere durch seitliche Schienen befestigt ist, die vorzugsweise die Laufschienen (37) für die Mitnehmer (38) sind.
